# EUROPÄISCHE PATENTSCHRIFT

(11) **EP 0 323 572 B1**
(45) Veröffentlichungstag und Bekanntmachung des Hinweises auf die Patenterteilung: **03.02.1993**
(21) Anmeldenummer: 88119936.8
(22) Anmeldetag: 30.11.1988
(51) Int. Cl.: B24B 13/005

(54) **Vorrichtung zum Zentrieren von optischen Linsen für die mechanische Halterung insbesondere beim Randschleifen und Facettieren**
Device for centering optical lenses for mechanical clamping, espcially during bevelling and facetting
Dispositif de centrage de lentilles optiques pour le montage mécanique, en particulier lors du moulage des bords et de facettes

(30) Priorität: 24.12.1987 DE 3744118
(43) Veröffentlichungstag der Anmeldung: 12.07.1989
(73) Patentinhaber: Wilhelm Loh Wetzlar Optikmaschinen GmbH & Co. KG, D-35530 Wetzlar (DE)
(72) Erfinder: Brück, Erhard, D-6301 Heuchelheim (DE)
(74) Vertreter: Missling, Arne, Dipl.-Ing.

(56) Entgegenhaltungen:
- DE-A- 2 756 407
- DE-U- 8 702 561
- US-A- 3 599 377

## Beschreibung

Die vorliegende Erfindung betrifft eine Vorrichtung zum Zentrieren von optischen Linsen für die mechanische Halterung insbesondere beim Randschleifen und Facettieren gemäß dem Oberbegriff von Anspruch 1 (siehe z.B. DE-A-2 756 407).

Gemäß der DE-PS 1 004 516 hat man hierzu die Linse mit hohem Druck zwischen zwei Glocken eingespannt, damit sich ihre Lage nicht mehr selbsttätig ändert. Zum Zentrieren der Linse wurde während des Spannvorganges die Spannglocken durch Ultraschall in Schwingungen versetzt, um die ruhende Reibung zwischen Glocke und Linse in eine niedrigere Gleitreibung umzuwandeln. Dieser Übergang erfolgte jedoch sprunghaft, wodurch häufig Beschädigungen der Linse mit unerwünschtem Materialabtrag auftraten.

Man hat ferner versucht, die Spannglocken beim Einspannen der Linse mit entgegengesetztem Drehsinn anzutreiben. Auch hierbei besteht ein hohes Beschädigungsrisiko, so daß sich Schleifspuren in Form von in die Linsenoberfläche eingeschnittenen Ringen kaum vermeiden lassen.

In der DE-AS 21 48 102 wurde vorgeschlagen, auf der höhenunveränderlichen Spannglocke einen piezokeramischen Rohrschwinger anzuordnen, der elektrisch über Schwellenwertschalter so gesteuert wird, daß die Spannglocke bei erreichen eines vorgegebenen Druckes absinkt, wodurch der Schwingungsgenerator abgeschaltet wird. Der Piezoschwinger dient gleichzeitig zum Prüfen des Spanndruckes, dem die Schwingungsamplitude geregelt angepaßt wird. Bei dieser Anordnung sind Elektronik-Unsicherheiten nachteilig. Ferner hat der Schwinger eine nicht unbeachtliche Axialdruckempfindlichkeit. Durch die Druckbelastung beim Einspannen entsteht eine Vorspannung; die Abstützung des Schwingers ist daher problematisch.

Aus der DE-OS 31 39 873 ist eine Vorrichtung bekannt, bei der Unregelmäßigkeiten eines Zahnradantriebes ausgenutzt werden, um Relativbewegungen zwischen Linse und Spannglocken zu erzeugen. Als Ausgleichseinrichtung ist ein Waagebalken-Differential in einem Kegelrad-Getriebezug zwischen den beiden Teilen einer zweiteiligen Zentrierspindel und Antriebswelle vorgesehen. Für eine Druckplatte der oberen, axialbeweglichen Spindel ist ein hydraulischer Spannzylinder vorhanden. Infolge der hohen Reibung der Spannspindel in ihrer Gleitlagerung ist jedoch eine feine Regulierung des Einspanndruckes schwer zu realisieren, so daß auch diese Vorrichtung nur begrenzt anwendbar ist.

Aufgabe der Erfindung ist es, unter Überwindung der Nachteile des Standes der Tecknik, das Zentrieren und Aussrichten von Linsen mittels Spannelementen auf einfach Weise zu verbessern, wobei Beschädigungen der Linsen durch eine feinfühlige Zustellung vermieden werden.

Hauptmerkmale der Erfindung sind im kennzeichnenden Teil von Anspruch 1 angegeben. Ausgestaltungen sind Gegenstand der Ansprüche 2 bis 20.

Erfindungsgemäß sind die Zentrierspindeln als steife, radial und axial direktgelagerte Wellen ausgebildet und mittels einer druckmittelbetätigten, insbesondere hydraulischen Spanneinrichtung aufeinander zu und voneinander weg bewegbar. Es werden also die Spindelwellen selbst unmittelbar für die spielfreie Radial- und Axiallagerung verwendet. Zudem ist die Spindel über einen Membrankolben zusätzlich abgestützt, der parallel zur Spanneinrichtung arbeitet. Zunächst werden die Spannspindeln durch die Spanneinrichtung grob zugestellt, wobei jedoch die Linse noch nicht zwischen den Spannglocken eingespannt wird. Anschließend erfolgt die feinfühlige Zustellung mittels des Membrankolbens, so daß die Linse sich zwischen den Spannglocken ausrichten kann, wobei Beschädigungen der Linse vermieden sind. Hierbei kann gleichzeitig mit den eingangs beschriebenen Mitteln die ruhende in eine gleitende Reibung überführt werden. Nach dem Ausrichtvorgang erfolgt dann der eigentliche Spannvorgang mittels der Spannvorrichtung.

Durch Abschalten des an den Kurzhubkolben wirkenden Druckes bewegen sich die Zylindergehäuse mit dem sie verbindenden Joch durch den an den Langhubkolben wirkenden Druck axial in Richtung der Festspindel. Da die Spannkraft zur Bearbeitung der Linse den zum Ausrichten der Linse über den Membrankolben erzeugten Druck um ein Vielfaches übersteigt, setzt sich der Membrankolben auf das Joch auf und die Spannkraft der Langhubkolben wirkt voll auf die Welle der Spannspindel. Dabei wird der an den Langhubkolben wirkende Druck so hoch eingestellt, daß die über das Joch eingeleitete Kraft auf die Spindelwelle so groß ist wie die an der Linse benötigte Spannkraft plus der Federkraft, mit der die Axiallagerung der Spannspindel eingestellt ist. Die axiale Führungsgenauigkeit während der Bearbeitung der Linse wird von der Axiallagerung der Festspindel übernommen.

Da die neuzeitliche Schleiftechnik die Herstellung von Wellen mit hoher Durchmesser-, Rundheiz- und Laufgenauigkeit gewährleistet, erzielt man dank dieser überraschend einfachen Maßnahme die hier erforderliche Spielfreiheit.

Die Ausbildung der Spanneinrichtung gemäß Anspruch 2 erlaubt es, mit einer sehr übersichtlichen und wenig aufwendigen Konstruktion die benötigten Spannkräfte aufzubringen. Dazu werden doppeltwirkende Druckzylinder eingesetzt, die laut Anspruch 3 mit ihrem Gehäuseteil an einer Jochplatte befestigt und mit ihren Kolbenstangen am Maschinengehäuse verankert sind.

Vorteilhaft weist jeder Druckzylinder gemäß Anspruch 4 einen Kurzhubkolben auf, dem ein Langhubkolben mit axialer Durchgangsbohrung nachgeordnet ist. Dies gestattet in einfacher Weise die Begrenzung der Grobzustellung, wobei dann zum Spannvorgang nur noch der Kurzhubkolben, der zur Hubbegrenzung des Langhubkolbens dient, verschoben werden muß.

Nach Anspruch 5 stützt das Joch über den Membrankolben das untere Ende der Spannspindel axial ab.

Die Axialbewegung der Spanneinrichtung kann gemäß Anspruch 7 durch Druckregler, Kraftmesser und dergleichen steuerbar sein, welche auf die Druckzylinder wirken. Dadurch ist eine gute Kontrolle des Einspannvorganges gewährleistet, so daß etwaiger Ausschuß bei der Bearbeitung auf ein Minimum herabgedrückt wird.

Nach Anspruch 10 ist vorgesehen, daß die Getriebeelemente so ausgebildet und angeordnet sind, daß die Spanneinrichtung unabhängig vom Antriebszustand der Spannspindel betätigbar ist. Deren Axialbewegung läßt sich daher in jedem Augenblick exakt steuern.

Wichtig ist ferner die Ausgestaltung gemäß Anspruch 9, wonach die Getriebeelemente über eine geteilte Antriebswelle stoßfrei antreibbar sind. Herkömmlich kaum oder nicht vermeidbare Schleifspuren werden infolgedessen nicht erzeugt.

Weitere Merkmale, Einzelheiten und Vorteile der Erfindung ergeben sich aus dem Wortlaut der Ansprüche sowie aus der folgenden Beschreibung eines Ausführungsbeispiels anhand der Zeichnung. Darin zeigen:
- Fig. 1: eine Axialschnitt-Gesamtansicht einer Zentriervorrichtung,
- Fig. 2: eine Ausschnittvergrößerung der in Fig. 1 rechts unten dargestellten Spanneinrichtung,
- Fig. 3: eine vergrößerte Axialschnitt-Ansicht einer oberen Zentrierspindel-Führung und
- Fig. 4: eine vergrößerte Axialschnitt-Ansicht einer unteren Zentrierspindel-Führung.

Die gezeichnete Vorrichtung hat ein Gehäuse 10 mit einer Wellenlagerung 12 für eine geteilte Antriebswelle 14, 14′. Diese steht über Getriebeelemente 16, 16′ mit Zentrierspindeln 18, 18′ in Antriebsverbindung. Die untere Zentrierspindel 18 trägt eine untere Spannglocke 20, die obere Zentrierspindel 18′ eine obere Spannglocke 20′. Dazwischen ist eine Linse L zur Bearbeitung einspannbar. Die Zentrierspindeln 18, 18′ werden über die Getriebeelemente 16, 16′,die Antriebswellen 14, 14′, den Drehmomentteiler 50 und den Riementrieb R von einem Motor M synchron angetrieben.

Das allgemein C-förmig gestaltete Gehäuse 10 hat an vorragenden Teilen ein unteres Führungs- und Spannlager 22 für die untere Zentrierspindel 18 bzw. ein oberes Führungs- und Spannlager 22′ für die obere Zentrierspindel 18′. Diese Führungs- und Spannlager dienen zur zentrischen Festlegung der Zentrierspindeln beim Bearbeitungsvorgang. In einer Kammer 44 ist eine Spanneinrichtung 24 untergebracht, die unabhängig von den Getriebeelementen 16 betätigbar ist, um die untere Zentrierspindel 18 mit auf der unteren Spannglocke 20 aufliegender Linse L gegen die obere Spannglocke 20′ axial ausgerichtet anzudrücken.

Einzelheiten dieser Anordnung gehen aus Fig. 2 hervor. Die Spanneinrichtung 24 weist ein als Platte ausgebildetes Joch 26 auf, an dem beiderseits der Zentrierspindel-Achse A zwei Druckzylinder 28 mit ihren Gehäuseteilen befestigt sind. Die Kolbenstangen 30 der Druckzylinder 28 durchsetzen die Jochplatte 26 frei; sie sind an einer Gehäuseplatte 29 verankert und haben axiale Durchgangsbohrungen 42, um eine doppeltwirkende Druckbeaufschlagung (wie mit Pfeildreiecken angedeutet) zu ermöglichen.

Zentrisch zur unteren Zentrierspindel 18 ist im Joch 26 ein Membrankolben 32 angeordnet, der über ein Drucklager 33 axial auf das untere Ende der unteren Zentrierspindel 18 wirkt. Dieses ist in einem Antriebsrad 34 mit Radiallager 35 und Kupplungsstück 36 axial und radial exakt abgestützt. Am Umfang des Antriebsrades 34 greift eines der Getriebeelemente 16 an, insbesondere ein Riementrieb. Die Spindel 18 hat eine Außenhülse 19, die uber ein Stützlager 84a mit der inneren Spindelwelle 18 verbunden ist. Dadurch ist eine besonders präzise axiale und radiale Abstützung der Zentrierspindel 18 gewährleistet.

Die Druckzylinder 28 weisen jeweils einen Kurzhubkolben 38 auf, dem ein Langhubkolben 40 mit einer Kolbenstange 30 nachgeordnet ist. Werden die Druckzylinder 28 an den Druckmittelanschlüssen I und II gleichzeitig mit demselben Druckmittel beaufschlagt, so bewegen sich die Kurzhubkolben 38 bis zum oberen Anschlag im Zylindergehäuse und die Zylinder 28 mit der Jochplatte 26 und der daran gehalterten Zentrierspindel 18 (Spannspindel) bewegen sich in Richtung der oberen Zentrierspindel 18′ (Festspindel). Die Aufwärtsbewegung kommt zum Stillstand, sobald der Langhubkolben 40 auf den ebenfalls druckbeaufschlagten Kurzhubkolben 38 auftrifft, der eine größere wirksame Druckfläche hat. In dieser Position ist die Festspindel 18′ so eingestellt, daß zwischen ihrer Spannglocke 20′ und der auf der unteren Spannglocke 20 liegenden Linse L ein Spalt von wenigen Zehntelmillimetern vorhanden ist.

Setzt man nun im Joch 26 den Hohlraum, welcher das Drucklager 33 umgibt, über den Anschluß IV unter einen feinregulierbaren erhöhten Druck, so wird über den Membrankolben 32 die Spannspindel 18 weiter aufwärts bewegt. Bei dieser Axialbewegung wird die untere Zentrierspindel 18 in den Luftlagern 90 mit überaus geringer Reibung sehr genau geführt. Weil der Membrankolben 32 ebenfalls eine sehr geringe innere Reibung aufweist, läßt sich die benötigte Spannkraft für das Ausrichtung der Linse L sehr feinfühlig einstellen. Bei Berührung der oberen Spannglocke 20′ mit der oberen Linsenfläche werden an der Linse L Verschiebekräfte wirksam, welche die Haftreibung der Linse L auf der unteren Spannglocke 20 überwinden. Die Linse L verschiebt sich daher und richtet sich nach der optischen Achse A aus.

Setzt man nun über den Anschluß 98 den Hohlraum 88 mit einem Druckmedium unter hohen Druck, so wird die dünnwandige Führungshülse 86 zum Zentrum hin zentrisch deformiert und klemmt die Führungshülse 19 mit der Spindel 18 in der eingestellten Lage fest, ohne die Achslage zu verändern.

Bei Abschalten des auf die Kurzhubkolben 38 wirkenden Druckes bewegen sich die Gehäuse der Druckzylinder 28 samt der sie verbindenden Jochplatte 26 infolge des an den Langhubkolben 40 wirksamen Druckes axial in Richtung zur Festspindel 18′.

Die zur Bearbeitung der Linse L benötigte Spannkraft übersteigt den zum Ausrichten mittels des Membrankolbens 32 erzeugten Druck um ein Vielfaches. Daher setzt sich der Membrankolben 32 auf das Joch 26, so daß die Spannkraft der Langhubkolben 40 voll auf die Welle der Spannspindel 18 wirkt. Der an den Langhubkolben 40 wirkende Druck wird dabei so hoch eingestellt, daß die über das Joch 26 eingeleitete Kraft auf die untere Zentrierspindel so groß ist, wie die an der Linse L benötigte Spannkraft zuzüglich derjenigen Kraft der Feder 82 mit der die Axiallagerung dieser Spannspindel 18 eingestellt ist. Für die axiale Führungsgenauigkeit während der Linsenbearbeitung sorgt das Stützlager 74b der oberen Zentrierspindel 18′.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

## Patentansprüche

1. Vorrichtung zum Zentrieren von optischen Linsen für die mechanische Halterung insbesondere beim Randschleifen und Facettieren, mit einem Gehäuse (10), in dem eine Antriebswelle (14, 14′) gelagert ist, die über Getriebeelemente (16, 16′) zwei in Achsrichtung (A) fluchtende Zentrierspindeln (18, 18′) motorisch antreibt, deren einander zugewandte Enden Spannglocken (20, 20′) tragen, zwischen denen zur Bearbeitung eine Linse (L) einspannbar ist, die auf der ersten Spannglocke (20) ruhend von einer axialverschiebbaren Spannspindel (18) gegen die zweite Spannglocke (20′) preßbar ist, die von einer axialverstellbar angeordneten Festspindel (18′) gehaltert wird, wobei die Zentrierspindeln mittels einer druckmittelbetätigten Spanneinrichtung aufeinander zu und voneinander weg bewegbar sind, dadurch gekennzeichnet, daß die Zentrierspindeln (18, 18′) als steife, radial und axial direktgelagerte Wellen ausgebildet sind, und daß mindestens ein Druckzylinder (28) parallel zur Achsrichtung zur Verschiebung der Spannspindel (18) angeordnet ist und daß das Ende der Spannspindel (18) axial über einen Membrankolben (32) gegenüber dem Druckzylinder (28) abgestützt ist.

2. Vorrichtung nach Anspruch 1, dadurch gekennzeichnet, daß die Spanneinrichtung (24) ein Joch (26) aufweist, das mittels zweier beiderseits der Spannspindel (18) angeordneter, doppeltwirkender Druckzylinder (28) parallel zur Achsrichtung (A) verschieblich ist.

3. Vorrichtung nach Anspruch 2, dadurch gekennzeichnet, daß die Druckzylinder (28) mit ihrem Gehäuseteil an der Platte (26) befestigt sind und daß ihre Kolbenstangen (30) am Maschinengehäuse (10, 29) verankert sind.

4. Vorrichtung nach Anspruch 2 oder 3, dadurch gekennzeichnet, daß jeder Druckzylinder (28) einen Kurzhubkolben (38) aufweist, dem ein Langhubkolben (40) mit axialer Durchgangsbohrung (42) nachgeordnet ist.

5. Vorrichtung nach einem der Ansprüche 2 bis 4, dadurch gekennzeichnet, daß das Joch (26) am Ende der Spannspindel (18) befestigt ist.

6. Vorrichtung nach einem der Ansprüche 1 bis 5, dadurch gekennzeichnet, daß am Ende der Spannspindel ein Kupplungsstück (36) befestigt ist, das formschlüssig, jedoch axial verschiebbar mit einem Antriebsrad (34) verbunden ist, das über Radiallager (35) an dem Gehäuse (10, 29) angeschlossen ist.

7. Vorrichtung nach einem der Ansprüche 1 bis 6, dadurch gekennzeichnet, daß die Axialbewegung der Spanneinrichtung (24) durch auf die Druckzylinder (28) wirkende Steuermittel wie Druckregler, Kraftmesser und dergleichen steuerbar ist.

8. Vorrichtung nach einem der Ansprüche 1 bis 7, dadurch gekennzeichnet, daß die Getriebeelemente (16, 16′) derart an der Spanneinrichtung (24) angreifen, daß die Spannspindel (18) unabhängig vom Antriebszustand mittels der Spanneinrichtung (24) axial verschiebbar ist.

9. Vorrichtung nach einem der Ansprücke 1 bis 8, dadurch gekennzeichnet, daß die Getriebeelemente (16, 16′) uber eine geteilte Antriebswelle (14, 14′) angetrieben sind.

10. Vorrichtung nach einem der Ansprüche 1 bis 9, dadurch gekennzeichnet, daß die Spannspindeln (18, 18′) lotrecht liegend angeordnet sind.

11. Vorrichtung nach einem der Ansprüche 1 bis 10, dadurch gekennzeichnet, daß jede Zentrierspindel (18, 18′) in einer Führungshülse (19, 19′) angeordnet ist, und durch Stützlager (84a, 84b; 74a, 74b) gegenüber dieser abgestützt ist, und daß zumindest eine der beiden Führungshülsen (19) zusätzlich über ein oder mehrere Luftlager (90) im Maschinengestell (10) geführt ist.

12. Vorrichtung nach Anspruch 11, dadurch gekennzeichnet, daß auch die obere Zentrierspindel (18′) in einem Luftlager gelagert ist.

13. Vorrichtung nach Anspruch 11 oder 12, dadurch gekennzeichnet, daß das bzw. jedes Luftlager (90) eine dünne Führungshülse (76, 86) aufweist, welche die betreffende Zentrierspindel (18, 18′) bzw. deren Führungshülse (19, 19′) eng umschließt und ihrerseits von einem mit einem Druckmittel beaufschlagbaren Hohlraum (78, 88) umgeben ist, und so ein Spannlager (22, 22′) bildet.

14. Vorrichtung nach einem der Ansprüche 11 bis 13, dadurch gekennzeichnet, daß der Hohlraum einerseits durch die Führungshülse (76, 86) und andererseits durch vorragende Tragteile (100, 100′) des allgemein C-förmig gestalteten Gehäuses (10) gebildet sind, welche die Spannlager (22, 22′) miteinander fluchtend haltern.

15. Vorrichtung nach einem der Ansprüche 11 bis 14, dadurch gekennzeichnet, daß der Druck im oberen Hohlraum (78) mittels einer Stelleinrichtung (80) ein- oder nachstellbar ist.

16. Vorrichtung nach einem der Ansprüche 11 bis 15, dadurch gekennzeichnet, daß zumindest das untere Spannlager (22) einen Anschluß (98) für eine Speiseleitung aufweist.

17. Vorrichtung nach wenigstens einem der Ansprüche 12 bis 16, dadurch gekennzeichnet, daß die einander gegenüberliegenden Luftlager (90) mit unterschiedlichen Drücken beaufschlagbar sind.

18. Vorrichtung nach Anspruch 17, dadurch gekennzeichnet, daß Frequenz und Druck der Druckbeaufschlagung pneumatisch und/oder elektrisch regel- bzw. einstellbar sind.

19. Vorrichtung nach wenigstens einem der Ansprüche 13 bis 18, dadurch gekennzeichnet, daß die Innenwand der bzw. jeder Führungshülse (76, 86) Kanäle und/oder Taschen (90) aufweist, insbesondere in Form von je vier Luftpolsterfeldern.

20. Vorrichtung nach Anspruch 19, dadurch gekennzeichnet, daß die Kanäle bzw. Taschen (90) als achsparallele und/oder teilringförmige Nuten ausgebildet sind.

## Claims

1. Apparatus for centring optical lenses for mechanical mounting, in particular during edge grinding and faceting, having a housing (10) in which there is mounted a drive shaft (14, 14') which, by way of gearing elements (16, 16') provide a motor drive to two centring spindles (18, 18') which are aligned in the axial direction (A) and whose ends facing one another carry clamping cups (20, 20') between which there may be clamped for machining a lens (L) which, resting on the first clamping cup (20) may be pressed by an axially displaceable clamping spindle (18) against the second clamping cup (20'), which is mounted by means of an axially displaceably arranged fixed spindle (18'), the centring spindles being movable towards one another and away from one another by means of a clamping device actuated by pressure medium, characterized in that the centring spindles (18, 18') are constructed as rigid shafts mounted directly radially and axially, and in that at least one pressure cylinder (28) is arranged parallel to the axial direction for displacement of the clamping spindle (18), and in that the end of the clamping spindle (18) is supported axially by way of a diaphragm-type piston (32) with respect to the pressure cylinder (28).

2. Apparatus according to Claim 1, characterized in that the clamping device (24) has a yoke (26) which is displaceable parallel to the axial direction (A) by means of two double-acting pressure cylinders (28) arranged on either side of the clamping spindle (18).

3. Apparatus according to Claim 2, characterized in that the pressure cylinders (28) are secured by means of their housing part to the plate (26), and in that their piston rods (30) are anchored to the machine housing (10, 29).

4. Apparatus according to Claim 2 or 3, characterized in that each pressure cylinder (28) has a short-stroke piston (38) downstream of which is a long-stroke piston (40) with axial throughbore (42).

5. Apparatus according to one of Claims 2 to 4, characterized in that the yoke (26) is secured to the end of the clamping spindle (18).

6. Apparatus according to one of Claims 1 to 5, characterized in that there is secured to the end of the clamping spindle a coupling piece (36) which is connected with form fit but axially displaceably to a drive wheel (34) which is connected to the housing (10, 29) by way of radial bearings (35).

7. Apparatus according to one of Claims 1 to 6, characterized in that the axial movement of the clamping device (24) is controllable by control means acting on the pressure cylinders (28), such as pressure regulators, force measurement means and the like.

8. Apparatus according to one of Claims 1 to 7, characterized in that the gearing elements (16, 16') act on the clamping device (24) such that the clamping spindle (18) is axially displaceable independently of the drive state by means of the clamping device (24).

9. Apparatus according to one of Claims 1 to 8, characterized in that the gearing elements (16, 16') are driven by way of a divided drive shaft (14, 14').

10. Apparatus according to one of Claims 1 to 9, characterized in that the clamping spindles (18, 18') are arranged to lie vertically.

11. Apparatus according to one of Claims 1 to 10, characterized in that each centring spindle (18, 18') is arranged in a guide sleeve (19, 19') and is supported by means of support bearings (84a, 84b; 74a, 74b) with respect to this, and in that at least one of the two guide sleeves (19) is additionally guided by means of one or more air bearings (90) in the machine frame (10).

12. Apparatus according to Claim 11, characterized in that the upper centring spindle (18') is also mounted in an air bearing.

13. Apparatus according to Claim 11 or 12, characterized in that the or each air bearing (90) has a thin guide sleeve (76, 86) which snugly surrounds the corresponding centring spindle (18, 18') or its guide sleeve (19, 19') and is in turn surrounded by a hollow space (78, 88) which may be acted upon by a pressure medium and thus forms a clamping bearing (22, 22').

14. Apparatus according to Claims 11 to 13, characterized in that the hollow space is formed on the one hand by the guide sleeve (76, 86) and on the other hand by projecting carrying parts (100, 100') of the generally C-shaped housing (10), which provide a mounting of the clamping bearings (22, 22') aligned with one another.

15. Apparatus according to one of Claims 11 to 14, characterized in that the pressure in the upper hollow space (78) is adjustable or re-adjustable by means of a setting device (80).

16. Apparatus according to one of Clams 11 to 15, characterized in that at least the lower clamping bearing (22) has a connection (98) for a supply line.

17. Apparatus according to at least one of Claims 12 to 16, characterized in that the mutually opposing air bearings (90) may be acted upon by different pressures.

18. Apparatus according to Claim 17, characterized in that the frequency and pressure of the action by pressure may be regulated or adjusted pneumatically and/or electrically.

19. Apparatus according to at least one of Claims 13 to 18, characterized in that the inner wall of the or each guide sleeve (76, 86) has channels and/or pockets (90), in particular in the form of four air cushion regions each.

20. Apparatus according to Claim 19, characterized in that the channels or pockets (90) are constructed as axially parallel and/or part-annular grooves.

## Revendications

1. Dispositif de centrage de lentilles optiques pour leur fixation mécanique, en particulier lors du meulage des bords et de la réalisation de facettes, comportant un carter (10), dans lequel est monté un arbre d'entraînement (14, 14') qui grâce à un moteur et par l'intermédiaire d'organes de transmission (16, 16'), entraîne deux broches de centrage (18, 18') alignées suivant la direction axiale (A), dont les extrémités tournées l'une vers l'autre portent des cloches de serrage (20, 20'), entre lesquelles peut être serrée, pour son usinage, une lentille (L), qui peut être pressée, en reposant sur la première cloche de serrage (20), à l'aide d'une broche de serrage (18) déplaçable axialement, contre la deuxième cloche de serrage (20'), qui est maintenue par une broche fixe (18'), disposée de façon à pouvoir être réglée axialement, étant entendu que l'on peut faire déplacer les broches de centrage en les rapprochant ou en les éloignant l'une de l'autre, au moyen d'un dispositif de serrage actionné par un fluide de pression, caractérisé en ce que les broches de centrage (18, 18') sont réalisées sous la forme d'arbres rigides, montés directement sur paliers radialement et axialement, en ce qu'au moins un vérin de pression (28) est disposé parallèlement à la direction axiale, pour faire coulisser la broche de serrage (18), et en ce que l'extrémité de la broche de serrage (18) prend appui axialement sur le vérin de pression (28) par l'intermédiaire d'un piston à membrane (32).

2. Dispositif suivant la revendication 1, caractérisé en ce que le dispositif de serrage (24) présente une traverse (26) qu'on peut faire coulisser parallèlement à la direction axiale (A) au moyen de deux vérins de pression (28) à double effet, disposés des deux côtés de la broche de serrage (18).

3. Dispositif suivant la revendication 2, caractérisé en ce que les vérins de pression (28) sont fixés par leur corps, à la plaque (26) et en ce que leurs tiges de piston (30) sont ancrées sur le carter de la machine (10, 29).

4. Dispositif suivant la revendication 2 ou la revendication 3, caractérisé en ce que chaque vérin de pression (28) présente un piston à course réduite (38), après lequel est disposé un piston à longue course (40) comportant un alésage traversant (42).

5. Dispositif suivant l'une quelconque des revendications 2 à 4, caractérisé en ce que la traverse (26) est fixée à l'extrémité de la broche de serrage (18).

6. Dispositif suivant l'une quelconque des revendications 1 à 5, caractérisé en ce qu'à l'extrémité de la broche de serrage, est fixée une pièce d'accouplement (36), qui est accouplée géométriquement avec une roue d'entraînement (34), mais avec possibilité de coulissement axial, cette roue étant reliée au carter (10, 29) par l'intermédiaire d'un palier radial (35).

7. Dispositif suivant l'une quelconque des revendications 1 à 6, caractérisé en ce que le mouvement axial du dispositif de serrage (24) peut être commandé par des moyens de commande, agissant sur les vérins de pression (28), comme des régulateurs de pression, des dynamomètres, ou similaires.

8. Dispositif suivant l'une quelconque des revendications 1 à 7, caractérisé en ce que les organes de transmission (16, 16') attaquent le dispositif de serrage (24) de telle façon que la broche de serrage (18) puisse être déplacé axialement au moyen du dispositif de serrage (24), indépendamment de la position d'entraînement.

9. Dispositif suivant l'une quelconque des revendications 1 à 8, caractérisé en ce que les organes de transmission (16, 16') sont entraînés par l'intermédiaire d'un arbre d'entraînement (14, 14') en deux parties.

10. Dispositif suivant l'une quelconque des revendications 1 à 9, caractérisé en ce que les broches de centrage (18, 18') sont disposées de façon à reposer verticalement.

11. Dispositif suivant l'une quelconque des revendications 1 à 10, caractérisé en ce que chacune des broches de centrage (18, 18') est disposée dans une douille de guidage (19, 19') et prend appui sur celle-ci par l'intermédiaire de paliers d'appui (84a, 84b; 74a, 74b), et en ce qu'au moins l'une des deux douilles de guidage (19, 19') est, de plus, guidée dans le carter (10) de la machine au moyen d'un ou plusieurs paliers à air (90).

12. Dispositif suivant la revendication 11, caractérisé en ce que la broche de serrage (18) supérieure est également montée sur un palier à air.

13. Dispositif suivant la revendication 11 ou la revendication 12, caractérisé en ce que le palier à air (90), ou chacun des paliers à air (90), présente une douille de guidage mince (76, 86), qui entoure étroitement la broche de centrage (18, 18') concernée, ou sa douille de guidage (19, 19'), et qui, de son côté, est entourée par un volume creux (78, 88) pouvant recevoir un fluide sous pression, et forme ainsi un palier de serrage (22, 22').

14. Dispositif suivant l'une quelconque des revendications 11 à 13, caractérisé en ce que le volume creux, d'une part, est formé par la douille de guidage (76, 86) et, d'autre part, par des parties de support en saillie (100, 100') du carter (10), réalisé, dans son ensemble, en forme de C, parties qui maintiennent alignés les paliers de serrage (22, 22') l'un par rapport à l'autre.

15. Dispositif suivant l'une quelconque des revendications 11 à 14, caractérisé en ce que la pression du volume creux supérieur (78) peut être réglée ou réajustée au moyen d'un dispositif de réglage (80).

16. Dispositif suivant l'une quelconque des revendications 11 à 15, caractérisé en ce qu'au moins le palier de mise en serrage inférieur (22) présente un raccord (98) pour une conduite d'alimentation.

17. Dispositif d'après au moins l'une des revendications 12 à 16, caractérisé en ce que les paliers à air (90) se faisant face peuvent être alimentés avec des pressions différentes.

18. Dispositif suivant la revendication 17, caractérisé en ce que la fréquence et la pression de l'alimentation en pression peuvent être régulées ou réglées pneumatiquement et/ou électriquement.

19. Dispositif d'après au moins l'une des revendications 13 à 18, caractérisé en ce que la paroi intérieure de la douille, ou de chacune des douilles, de guidage (76, 86) présente des canaux et/ou des poches (90), en particulier chaque fois sous la forme de quatre champs de coussins d'air.

20. Dispositif suivant la revendication 19, caractérisé en ce que les canaux ou poches (90) sont réalisés sous la forme de rainures à parallèles à l'axe et/ou de parties de gorge annulaire.
